# EUROPÄISCHE PATENTSCHRIFT

(11) **EP 1 318 351 B1**
(45) Veröffentlichungstag und Bekanntmachung des Hinweises auf die Patenterteilung: **14.11.2007**
(21) Anmeldenummer: 02026516.1
(22) Anmeldetag: 27.11.2002
(51) Int. Cl.: F23B 30/04, F23B 80/00, F23L 1/02, F23L 9/02, F23G 5/22

(54) **Feststoffverbrennungsanlage und Verfahren zum Zuführen von Luft zu einer solchen**
Solid fuel combustion device and method of supplying air to such a device
Dispositif de combustion à combustible solide et procédé d'alimentation en air d'un tel dispositif

(30) Priorität: 10.12.2001 DE 10160415
(43) Veröffentlichungstag der Anmeldung: 11.06.2003
(73) Patentinhaber: Schoppe, Fritz, Dr.-Ing., 82057 Icking / Isartal (DE)
(72) Erfinder: Schoppe, Fritz, Dr.-Ing., 82057 Icking / Isartal (DE)
(74) Vertreter: Körner, Ekkehard

(56) Entgegenhaltungen:
- EP-A- 0 952 396
- EP-A- 0 952 398
- DE-A- 1 751 457
- SCHOPPE F: "DIE ENTWICKLUNG DES BRENNKEGELS ZUR ABFALLVERASCHUNG" BWK BRENNSTOFF WARME KRAFT, VDI VERLAG GMBH. DUSSELDORF, DE, Bd. 19, Nr. 10, Oktober 1967 (1967-10), Seiten 469-476, XP000861556 ISSN: 0006-9612

## Beschreibung

Die Erfindung bezieht sich auf ein Verfahren zum Zuführen von Luft zu einer Verbrennungsanlage nach dem Oberbegriff des Anspruchs 1 sowie eine Feststoffverbrennungsanlage nach dem Oberbegriff des Anspruchs 7. Verfahren und Anlage der vorgenannten Art sind aus EP 0 952 398 A2 bekannt.

Bei der bekannten Anlage ist der Drehrost kegelstumpfartig ausgebildet, weshalb man ihn auch "Brennkegel" nennt, und rotiert um eine etwa 35° gegen die Horizontale geneigte Achse, so daß der im Brennkegel befindliche Brennstoff durch die Umlaufbewegung des Brennkegels umgewälzt wird. Der Brennkegel besteht aus radialen, hohlen Tragarmen, die nach innen, d.h. gegen den Brennstoff weisende Bohrungen haben, und Tragringen, die Roststäbe tragen, die die Rostfläche bilden. Der Brennkegel ist von einem Gehäuse umgeben, und seiner Mündung steht eine Nachbrennkammer gegenüber, in der die aus dem Brennkegel austretenden Flammgase ausgebrannt werden.

Bei der bekannten Anlage wird gemäß dem bekannten Verfahren zum Zuführen von Verbrennungsluft ein erster Teil der Verbrennungsluft den hohlen Tragarmen zugeführt und durch die Bohrungen direkt in das Innere des Brennkegels unter den dort befindlichen Brennstoff geblasen. Ein zweiter Teil der Verbrennungsluft wird der Nachbrennkammer am dem Brennkegel fernen Ende über radiale Leitschaufeln zugeführt, strömt dort schraubenlinienförmig entlang der Wand in Richtung auf den Brennkegel und dann zentral wieder zurück. Dabei werden üblicherweise 20 bis 30% der für die Verbrennung notwendigen Gesamtluftmenge als Primärluft über die hohlen Tragarme zugeführt, während der Rest, d. h. 80 bis 70% der Gesamtluftmenge als Sekundärluft der Nachbrennkammer zugeführt werden.

Die obere Grenze der Primärluftmenge darf nicht überschritten werden, weil sich sonst Schlacke auf den Roststäben des Brennkegels bildet, die den Brennkegel mit der Zeit zusetzen kann. Andererseits ergeben sich bei Sekundärluftmengen in der Größenordnung von 70 bis 80% der Gesamtluftmenge, die notwendig sind, um bei den gegebenen Primärluftmengen einen Luftmangel zu vermeiden, an den Tragarmen und Tragringen Materialtemperaturen von mehr als 900°C, was zu hohen Materialbeanspruchungen führt. Zwischen dem Ende der Nachbrennkammer und der Austrittsöffnung der Brennkegels befindet sich nämlich ein Ringspalt für die Ausschleuderung von Asche in das den Brennkegel umgebende Gehäuse, und durch diesen Ringspalt tritt heiße Luft aus der Nachbrennkammer in das Gehäuse ein, die zu der Überhitzung des Brennkegels führt.

Verringert man die Sekundärluftmenge, nehmen zwar die genannten Materialtemperaturen von Tragarmen und Tragringen ab, jedoch wird die Verbrennung dadurch in den Luftmangel gebracht, was zu Abgasen führt, die den Vorschriften über die Reinhaltung von Luft nicht entsprechen.

Der Erfindung liegt daher die Aufgabe zugrunde, ein Verfahren und eine Verbrennungsanlage der Eingangs genannten Art anzugeben, mit denen eine den Abgasvorschriften entsprechende Verbrennung ohne Überhitzung des Drehrostes erreicht werden kann.

Diese Aufgabe wird durch die in den Ansprüchen 1 und 7 enthaltenen Merkmale gelöst. Vorteilhafte Ausgestaltungen der Erfindung sind Gegenstand der jeweils abhängigen Ansprüche.

Das geschilderte Problem wird gemäß der Erfindung dadurch gelöst, daß im Gehäuse des Drehrostes ein Lufteintritt angeordnet ist, durch den in Folge des im Gehäuse im Betrieb herrschenden Unterdrucks eine dritte Luftmenge angesaugt wird, deren Volumen zweckmäßigerweise durch eine in dem Eintritt angeordneten Klappe so geregelt wird, daß die der Verbrennung zugeführte Gesamtluftmenge der für die Verbrennung erforderlichen Luftmenge entspricht.

Günstige Werte ergeben sich für:$Primärluftmenge L ⁢ 1 = ca . 20 % + / - ca . 8 %$$Sekundärluftmenge L ⁢ 2 = ca . 30 % + / - ca . 10 %$$Tertiärluftmenge L ⁢ 3 = ca . 50 % + / - ca . 15 % .$

Untersuchungen haben ergeben, daß die Materialtemperatur bei einem Brennkegel als beispielhaftem Drehrost von über 900°C bei Zuführung nur von Primär- und Sekundärluft auf etwa 650 bis 700°C absank, wenn erfindungsgemäß die dritte Luftmenge (Tertiärluft) in das Brennkegelgehäuse zugeführt wurde. Diese Temperatur liegt auch hinreichend weit unter dem Ascheschmelzpunkt von Holz oder Biomasse, daß eine Schlackebildung vermieden ist.

Der Eintritt für die Tertiärluft in das Gehäuse des Drehrostes kann an beliebiger Stelle liegen, besonders wirksam für die Verringerung der Materialtemperatur ist aber eine Anordnung des Eintritts derart, daß die Tertiärluft direkt gegen die Rückseite des Drehrostes bläst, d. h. jene Seite, die der Auflagefläche für den Brennstoff abgewandt ist.

Auch bei willkürlicher Anordnung des Eintritts für die Tertiärluft am Gehäuse bleiben auch bei kleinen O₂-Gehalten im Abgas von nur 3 bis 4% die CO-Werte des Abgases deutlich unter 50 mg/m³, was bedeutet, daß die Tertiärluft vollständig an der Verbrennung teilnimmt. Dieses ist eine ganz erstaunliche Tatsache, die nicht erwartet wurde.

Die genannte Klappe im Eintritt für die Tertiärluft ist vorzugsweise eine einstellbare Rückschlagklappe, mit der einerseits der Volumenstrom beeinflußt werden kann, die aber andererseits bei einem Druckanstieg im Gehäuse selbst tätig schließt und dadurch das Ausblasen heißer Brenngase in die Umgebung verhindert.

Die Materialtemperatur des Brennrostes kann noch weiter gesenkt werden, wenn man in die Sekundärluft Rückgas (kaltes Abgas vom Kamin) einleitet. Günstig sind Rückgasmengen von 10 bis 30%, bevorzugt 15 bis 20% der Gesamtluftmenge. Weil das Rückgas ausgebranntes Gas ist und sauerstoffarm oder -frei ist, kann es zur Verbrennung nichts beitragen und wirkt daher für den Verbrennungsvorgang als Kühlgas, auch wenn es wärmer als die Umgebungsluft ist.

Die Erfindung wird nachfolgend unter Bezugnahmen auf ein in der Zeichnung dargestelltes Ausführungsbeispiel näher erläutert.

Die Zeichnung zeigt einen insgesamt mit 1 bezeichneten Brennkegel, der von einem Gehäuse 2 umgeben ist. Das Gehäuse 2 ist im Innern zweckmäßigerweise ausgemauert, was in der Zeichnung zu erkennen ist. Der Brennkegel 1 weist einen kegelstumpfförmigen und einen sich daran anschließenden zylindrischen Abschnitt auf, der sich in eine kegelstumpfförmige Mündung verengt. Er ist um eine schrägstehende Achse O rotierend angetrieben, wobei die Antriebseinrichtungen in der Zeichnung aus Übersichtlichkeitsgründen nicht dargestellt sind. Der Neigungswinkel der Achse O ist in der Zeichnung mit α angegeben. An die Mündung des Brennkegels schließt sich axial eine sich konisch verengende Nachbrennkammer 3 an.

Der Brennkegel 1 besteht aus radialen, hohlen Tragarmen 4 und im Umfangsrichtung verlaufenden Tragringen 6. Diese tragen Roststäbe, die die Rostfläche bilden, hier aber nicht dargestellt sind. Die hohlen Tragarme 4 haben nach innen, d. h. in den Innenraum des Brennkegels 1 weisende Öffnungen 5 und sind an eine hier nicht dargestellte Einrichtung zum Zuführen von Primärluft L1 in ihren Innenraum verbunden. Einzelheiten hierüber finden sich in der Eingangs erwähnten Druckschrift.

Die Nachbrennkammer 3 hat an ihrem dem Brennkegel 1 abgewandten Ende eine Einrichtung zum Zuführen von Sekundärluft für die Nachverbrennung, die mit Leitschaufeln 7 versehen ist, die so gerichtet sind, daß die Sekundärluft einen schraubenlinienförmigen Weg nahe der Umfangswand 8 der Nachbrennkammer 3 in Richtung auf den Brennkegel 1 nimmt.

Das Gehäuse 2 ist mit einem schachtförmigen Eintritt 9 für die Zuführung einer dritten Luftmenge oder Tertiärluft L3 versehen, in dem sich eine Rückschlagklappe 10 befindet, mit deren Hilfe der Öffnungsquerschnitt des Schachtes 9 verstellt werden kann, in der Zeichnung erkennbar an einer Einstellschraube 11. Wie ersichtlich, ist die im Inneren des Gehäuses 2 liegende Mündung des Schachtes 9 direkt auf die Rückseite des Brennkegels 1 gerichtet, d. h. auf jene Seite, die dem im Brennkegel liegenden Brennstoff (nicht dargestellt) abgewandt ist.

Im Betrieb stellt sich aufgrund der Art der Zuführung der Sekundärluft in bekannter Weise die schon erwähnte schraubenlinienförmige Bewegung der Sekundärluft in der Nachbrennkammer ein, die aufgrund der bekannten physikalischen Gegebenheiten im Bereich des größeren Durchmessers der Nachbrennkammer, der nahe dem Brennkegel liegt, teilweise umkehrt, so daß sich eine zentrale, in Richtung auf den Auslaß der Nachbrennkammer gerichtete Strömung ergibt, die die aus dem Brennkegel 1 entweichenden Flammgase mitreißt. Teilweise tritt die Wandnahe Strömung aber auch durch einen Ringspalt zwischen Nachbrennkammer 3 und Brennkegelmündung in das Gehäuse 2 ein, wobei mitgeführte Asche in das Gehäuse 2 ausgeschleudert wird (Zykloneffekt). Im Bereich zwischen dieser zentralen Strömung und der wandnahen Strömung findet innerhalb der Nachbrennkammer in bekannter Weise eine intensive Vermischung frischer Verbrennungsluft mit Flammgasen statt, die zu einem intensiven Ausbrand führt.

Es ist anzumerken, daß die Erfindung auch bei anderen Drehrostkonstruktionen anwendbar ist, wie etwa bei Brennkörben, Trommeln und dergleichen.

## Patentansprüche

1. Verfahren zum Zuführen von Luft zu einer Feststoffverbrennungsanlage, bestehend aus einem Drehrost (1), der um eine horizontale oder gegen die Horizontale geneigte Achse rotiert und den auf ihm befindlichen festen Brennstoff dabei umwälzt, einem dem Drehrost (1) umgebenden Gehäuse (2) und einer dem Drehrost gegenüberstehenden Nachbrennkammer (3), wobei ein Teil (L₁) der Luft als Primärluft durch hohl ausgebildete, mit Austrittsöffnungen versehenen Tragarmen (4) des Rostes direkt unter den Brennstoff geblasen wird und ein weiterer Teil (L₂) der Luft als Sekundärluft in die Nachbrennkammer (3) geblasen wird, **dadurch gekennzeichnet, daß** ein dritter Teil (L₃) der Luft in das Gehäuse (2) eingeleitet wird, wobei die Luftmengen wie folgt aufgeteilt sind:
a) durch die Tragarme (4) geblasene Luftmenge L₁ = 12 bis 28% der Gesamtluftmenge,
b) in die Nachbrennkammer (3) eingeblasene Luftmenge L₂ = 20 bis 30% der Gesamtluftmenge,
c) in das Gehäuse (2) eingeleitete Luftmenge L₃ = 35 bis 62% der Gesamtluftmenge.

2. Verfahren nach Anspruch 1, **dadurch gekennzeichnet, daß** L₁ = 20% der Gesamtluftmenge.

3. Verfahren nach Anspruch 1 oder 2, **dadurch gekennzeichnet, daß** L₂ = 30% der Gesamtluftmenge.

4. Verfahren nach Anspruch 1 oder 2, **dadurch gekennzeichnet, daß** L₃ = 50% der Gesamtluftmenge.

5. Verfahren nach Anspruch 1 oder 3, **dadurch gekennzeichnet, daß** L₃ = 50% der Gesamtluftmenge.

6. Verfahren nach einem der vorhergehenden Ansprüche, **dadurch gekennzeichnet, daß** der in das Gehäuse (2) eingeleitete Teil der Luft auf die Außenseite des Drehrosts (1) gerichtet ist.

7. Anlage zum Verbrennen von festen, stückigen Brennstoffen, enthaltend einen Drehrost (1), der um eine horizontale oder gegen eine Horizontale geneigte Achse (O) rotiert und hohle, luftführende Tragarme (4) aufweist, einen den Drehrost umgebendes Gehäuse (2) und eine dem Drehrost (1) gegenüberstehende Nachbrennkammer (3), **dadurch gekennzeichnet, daß** das Gehäuse mit einer Lufteinlassöffnung (9) versehen ist, die in das den Drehrost im Gehäuse umgebende Luftvolumen mündet.

8. Anlage nach Anspruch 7, **dadurch gekennzeichnet, daß** die Lufteinlassöffnung (9) als die Gehäusewand durchdringender Schacht ausgebildet ist.

9. Anlage nach Anspruch 8, **dadurch gekennzeichnet, daß** die Mündung des Schachtes (9) auf die Außenseite des Drehrosts (1) gerichtet ist.

10. Anlage nach einem der Ansprüche 7 bis 9, **dadurch gekennzeichnet, daß** in der Lufteinlassöffnung (9) eine verstellbare Einrichtung (10, 11) zum Beeinflussen des Luftvolumenstroms angeordnet ist.

11. Anlage nach einem der Ansprüche 7 bis 10, **dadurch gekennzeichnet, daß** in der Lufteinlassöffnung (9) eine Rückschlagklappe (10) angeordnet ist.

## Claims

1. A method of supplying air to an installation for the combustion of solid fuel, said installation comprising a rotatable grate (1) rotating around an axis which extends horizontally or inclined with respect to the horizontal and at the same time revolving said solid fuel, a housing (2) surrounding said rotatable grate (1), and an afterburner chamber (3) opposite to said rotatable grate (1), wherein a portion (L₁) of the air is blown as primary air directly below said fuel through hollow formed supporting arms (4) of said grate, said arms being provided with exit holes, and another portion (L₂) of the air is blown as secondary air into the afterburner chamber (3), **characterized in that** the amounts of air are partitioned as follows:
a) air amount blown through the supporting arms (4): L₁ = 12 to 28% of the total air amount,
b) air amount blown into the afterburner chamber (3): L₂ = 20 to 30% of the total air amount,
c) air amount supplied into the housing (2): L₃ = 35 to 62% of the total air amount.

2. The method of claim 1, **characterized in that** L₁ = 20% of the total air amount.

3. The method of claim 1 or 2, **characterized in that** L₂ = 30% of the total air amount.

4. The method of claim 1 or 2, **characterized in that** L₃ = 50% of the total air amount.

5. The method of claim 1 or 3, **characterized in that** L₃ = 50% of the total air amount.

6. The method of any one of the preceding claims, **characterized in that** the portion of the air introduced into the housing (2) is directed towards the outer side of the rotating grate (1).

7. An installation for combusting solid, particulate fuel, comprising a rotating grate (1) which rotates around an axis (O) extending horizontally or inclined with respect to the horizontal and comprises hollow, air passing supporting arms (4), and further comprising a housing (2) surrounding said rotating grate and an afterburner chamber (3) opposing said rotating grate (1), **characterized in that** said housing is provided with an air supply opening (9) which disem-bogues into the air volume surrounding said rotating grate within said housing.

8. The installation according to claim 7, **characterized in that** the air supply opening (9) is formed as a shaft passing through the housing wall.

9. The installation according to claim 8, **characterized in that** the outlet of said shaft (9) is directed towards the outer side of said rotating grate (1).

10. The installation according to any one of claims 7 to 9, **characterized in that** an adjustable device (10, 11) for influencing the air volume flow is disposed within the air supply opening (9).

11. The installation according to any one of claims 7 to 10, **characterized in that** a check flap (10) is disposed within said air supply opening (9).

## Revendications

1. Procédé d'alimentation en air d'une installation de combustion à combustibles solides, constituée d'une grille tournante (1), qui tourne autour d'un axe horizontal ou incliné par rapport à l'horizontale et brasse alors le combustible solide situé sur elle, d'un carter (2) entourant la grille tournante (1) et d'une chambre de post-combustion (3) en vis-à-vis de la grille tournante, une partie (L₁) de l'air étant insufflée, en tant qu'air primaire, directement au-dessous du combustible au travers de bras de support (4) creux de la grille, munis d'ouvertures de sortie, et une autre partie (L₂) de l'air étant insufflée, en tant qu'air secondaire, dans la chambre de post-combustion (3), **caractérisé en ce qu'**une troisième partie (L₃) de l'air est injectée dans le carter (2), les débits d'air étant répartis comme suit :
a) débit d'air L₁ insufflé au travers des bras de support (4) = 12 à 28% du débit d'air total,
b) débit d'air L₂ insufflé dans la chambre de post-combustion (3) = 20 à 30% du débit d'air total,
c) débit d'air L₃ injecté dans le carter (2) = 35 à 62% du débit d'air total.

2. Procédé suivant la revendication 1, **caractérisé en ce que** L₁ = 20% du débit d'air total.

3. Procédé suivant l'une des revendications 1 et 2, **caractérisé en ce que** L₂ = 30% du débit d'air total.

4. Procédé suivant l'une des revendications 1 et 2, **caractérisé en ce que** L₃ = 50% du débit d'air total.

5. Procédé suivant l'une des revendications 1 et 3, **caractérisé en ce que** L₃ = 50% du débit d'air total.

6. Procédé suivant l'une des revendications précédentes, **caractérisé en ce que** la partie de l'air, injectée dans le carter (2), est dirigée sur le côté extérieur de la grille tournante (1).

7. Installation de combustion de combustibles solides en morceaux, comprenant une grille tournante (1), qui tourne autour d'un axe (0) horizontal ou incliné par rapport à l'horizontale et présente des bras de support (4) creux, véhiculant de l'air, un carter (2) qui entoure la grille tournante et une chambre de post-combustion (3) en vis-à-vis de la grille tournante (1), **caractérisée en ce que** le carter est muni d'une ouverture d'admission d'air (9), qui débouche dans le volume d'air entourant la grille tournante dans le carter.

8. Installation suivant la revendication 7, **caractérisée en ce que** l'ouverture d'admission d'air (9) est configurée sous forme de gaine traversant la paroi du carter.

9. Installation suivant la revendication 8, **caractérisée en ce que** le débouché de la gaine (9) est dirigé sur le côté extérieur de la grille tournante (1).

10. Installation suivant l'une des revendications 7 à 9, **caractérisée en ce qu'**un dispositif réglable (10, 11) est disposé dans l'ouverture d'admission d'air (9) pour influer sur le débit volumique d'air.

11. Installation suivant l'une des revendications 7 à 10, **caractérisée en ce qu'**un clapet anti-retour (10) est disposé dans l'ouverture d'admission d'air (9).
